# EUROPÄISCHE PATENTSCHRIFT

(11) **EP 0 565 814 B1**
(45) Veröffentlichungstag und Bekanntmachung des Hinweises auf die Patenterteilung: **27.03.1996**
(21) Anmeldenummer: 93100768.6
(22) Anmeldetag: 20.01.1993
(51) Int. Cl.: F23D 1/00

(54) **Brennerlanze zum Zerstäuben einer Kohle-Wasser-Suspension**
Burner torch for pulverising a coal-water suspension
Chalumeau pour pulvériser une suspension charbon-eau

(30) Priorität: 13.04.1992 DE 4212360
(43) Veröffentlichungstag der Anmeldung: 20.10.1993
(73) Patentinhaber: LLB Lurgi Lentjes Babcock Energietechnik GmbH, 40549 Düsseldorf (DE)
(72) Erfinder: Dehn, Günther, W-4230 Wesel (DE); Möllenhoff, Horst, Dr., W-4330 Mülheim/Ruhr (DE); Wegelin, Rüdiger, W-4600 Dortmund 30 (DE)
(74) Vertreter: Müller, Jürgen, Dipl.-Ing.

(56) Entgegenhaltungen:
- EP-A- 0 028 025
- EP-A- 0 172 303
- EP-A- 0 182 545
- CH-A- 651 373
- PATENT ABSTRACTS OF JAPAN vol. 011, no. 215 (M-606) 11. Juli 1987 & JP-62 033 214 (HITACHI) 13. Februar 1987

## Beschreibung

Die Erfindung betrifft eine Brennerlanze zum Zerstäuben einer Kohle-Wasser-Suspension mit Hilfe eines gasförmigen Zerstäubungsmediums gemäß dem Oberbegriff des Patentanspruches 1.

Eine bekannte, der Zerstäubung von Öl oder einer flüssigen Kohlenstaubsuspension dienende Brennerlanze (EP-B-0 172 303) enthält einen Düsenkopf, in den der zentral geführte Brennstoffstrom und der ringförmige Zerstäubungsmediumstrom eintreten. In dem Düsenkopf ist ein Vormischraum gebildet, dem ein Einmischraum mit einem engsten, mengenbestimmenden Querschnitt nachgeschaltet ist. Auf diese Weise erfolgt die Mengenbestimmung des Brennstoffes in dem freien Strom des Zerstäubungsmediums, ohne daß der flüssige Brennstoff mit den in ihm enthaltenen festen Bestandteilen mit den metallischen Wänden innerhalb des mengenbestimmenden Querschnittes in nennenswertem Umfang in Berührung kommt und dort zu einem Verschleiß führt. An den Einmischraum schließt sich eine mit mehreren Austrittsbohrungen versehene Nachmischkammer an, in der der Brennstoff und das Zerstäubungsmedium weiter zu einer Emulsion vermischt werden.

Aus der EP-A-0 182 545 ist eine Brennerlanze für die Zerstäubung einer Kohle-Wasser-Suspension bekannt, bei der in einem äußeren Rohr ein Düsenkopf angeordnet ist. In dem Düsenkopf sind Bohrungen vorgesehen, durch die der zentral zugeführte Brennstoffstrom verzweigt und umgelenkt wird, um ihn in einen ringförmigen Strom umzuformen. Das Zerstäubungsmedium wird ebenfalls verzweigt und von innen und außen mit der Suspension zusammengebracht. Umlenkungen und Verzweigungen von flüssigen Feststoffsuspensionen sind nur bei extrem feinkörnigen Feststoffen möglich.

In der EP-A-0 028 025 ist eine Vorrichtung zur Zerstäubung eines flüssigen Brennstoffes, insbesondere von Heizöl beschrieben, das ein inneres, den flüssigen Brennstoff führendes Rohr aufweist. Das innere Rohr ist von einem äußeren Rohr unter Bildung eines ein gasförmiges Zerstäubermedium führenden Ringspaltes umgeben, in dem ein Drallkörper angeordnet ist. Das äußere Rohr geht in einen sich konisch verengenden Zerstäuberraum über. In diesen Zerstäuberraum tritt der Brennstoffstrahl unter Querschnittserweiterung ein, wodurch er sich kegelförmig auffächert und durch das Zerstäubermedium in feinste Tröpfchen aufgebrochen wird.

Der Erfindung liegt die Aufgabe zugrunde, die gattungsgemäße Brennerlanze so zu gestalten, daß die Zerstäubung einer zähflüssigen Kohle-Wasser-Suspension mit einfacheren Mitteln erfolgen kann.

Diese Aufgabe wird bei einer gattungsgemäßen Brennerlanze erfindungsgemäß durch die kennzeichnenden Merkmale des Patentanspruches 1 gelöst. Vorteilhafte Ausgestaltungen der Erfindung sind Gegenstand der Unteransprüche.

Bei der erfindungsgemäßen Brennerlanze lassen sich in dem Ringspalt und in dem Düsenkörper solche Geschwindigkeiten in den Medienströmen einstellen, daß bei einem einfachen Aufbau der Brennerlanze eine gleichmäßige Zerstäubung der Suspension erreicht wird. Der dem Zerstäubermedium vor dem Auftreffen auf die Suspension aufgezwungene Drall erhöht die Zerstäuberqualität Der Düsenkörper eignet sich für den Durchsatz einer verhältnismäßig groben Kohle-Wasser-Suspension mit einer maximalen Korngröße von etwa 6 mm. Dabei ist der Querschnitt der mittigen Austrittsöffnung auf diese maximale Korngröße ausgelegt.

Die Anordnung eines Rohrstückes am vorderen Ende des inneren Rohres gemäß den Ansprüchen 2 und 3 verhindert ein Verschieben des inneren Rohres aus der koaxialen Lage als Folge eine Wärmedehnung oder einer Fertigungsungenauigkeit.

Mehrere Ausführungsbeispiele der Erfindung sind in der Zeichnung dargestellt und werden im folgenden näher erläutert. Es zeigen: Fig. 1 einen Längsschnitt durch eine Brennerlanze und Fig. 2 in vergrößertem Maßstab einen Längsschnitt durch das vordere Ende einer anderen Brennerlanze.

Die Brennerlanze besteht aus einem inneren Rohr 1, das in einem radialen Abstand von einem äußeren Rohr 2 umgeben ist. Um den Abstand einzuhalten, sind auf dem inneren Rohr 1 Abstandshalter 3 in Form von aufgeschweißten Blechstreifen oder Schweißraupen, angebracht, die spiralförmig oder schräg zur Längsachse des inneren Rohres 1 verlaufen. Diese Abstandshalter 3 dienen gleichzeitig als Drallkörper. Weitere Auftragsschweißungen 4 sind zur Abstandshaltung auf dem rückwärtigen Teil des inneren Rohres 1 aufgebracht. Zwischen den beiden Rohren 1, 2 erstreckt sich über die gesamte Länge des inneren Rohres 1 ein Ringspalt 5, dessen Breite im Vergleich zu dem Innendurchmesser des inneren Rohres 1 gering ist.

Das innere Rohr 1 ist an eine nicht gezeigte Brennstoffleitung angeschlossen, durch die als Brennstoff eine zähflüssige Kohle-Wasser-Suspension in das innere Rohr 1 eingespeist wird. Der Ringspalt 5 ist bis zu einem Zuführungsstutzen 6 geführt, der in einem Flansch 7 am hinteren Ende des äußeren Rohres 2 angeordnet ist. Durch diesen Zuführungsstutzen 6 wird ein gasförmiges Zerstäubungsmedium, vorzugsweise Luft, in den Ringspalt 5 eingebracht.

Das äußere Rohr 2 ist auf seiner gesamten Länge von einem Führungsrohr 8 umgeben, welches direkt in einen durch eine Rohrwand 19 begrenzten Brennraum, z.B. eine Wirbelschicht, führt. Das Führungsrohr 8 ist an dem hinteren Ende mit einem Flansch 9 versehen, der mit dem Flansch 7 des äußeren Rohres 2 verschraubt ist. Das äußere Rohr 2 ist eng geführt und kann nach Lösen der Flanschverbindung aus dem Führungsrohr 8 herausgezogen werden. Das Führungsrohr 8 und der Flansch 9 sind an der Rohrwand 19 befestigt.

Das äußere Rohr 2 überragt in der Längserstreckung der Brennerlanze das innere Rohr 1 und nimmt in diesem Teil einen Düsenkörper 10 auf. Der Innenquerschnitt des Düsenkörpers 10 verengt sich ausgehend von dem Innendurchmesser des äußeren Rohres 2 und bildet dabei einen Konus mit einem Zentriwinkel von 35 bis 45, vorzugsweise 40°. Der Konus geht in eine zylindrische, mittig angeordnete Austrittsöffnung 11 über, deren Innendurchmesser vorzugsweise mindestens dem dreifachen Wert der maximalen Korngröße des Brennstoffes entsprechen sollte.

Der Düsenkörper 10 ist vorzugsweise auswechselbar an dem äußeren Rohr 2 befestigt. Gemäß Fig. 1 ist der Düsenkörper 10 ein metallischer Körper 12, der über eine Schweißnaht 13 an dem äußeren Rohr 2 angeschweißt ist. Auf der Innenseite ist der metallische Körper 12 des Düsenkörpers 10 mit einer erosionsbeständigen Schicht 14 versehen.

Gemäß Fig. 2 besteht der Düsenkörper 10 aus einem keramischen Einsatz 15, vorzugsweise aus SiC oder aus mit Si infiltriertem SiC. Dieser Einsatz 15 des Düsenkörpers 10 liegt mit einer seiner Stirnflächen an einer Ringschulter des äußeren Rohres 2 an und ist an dem austrittsseitigen Ende mit einer Schulter 16 versehen. In diese Schulter 16 greift ein Vorsprung 17 eines Rohrabschnittes 18 ein, der an dem dem Vorsprung 17 abgewandten Ende an der Schweißnaht 13 mit dem äußeren Rohr 2 verschweißt ist.

Das vordere Ende des inneren Rohres 1 besteht aus einem Rohrstück 20, dessen dem Düsenkörper 10 abgewandtes Ende abgestuft ist und in das entsprechend angepaßte Endstück des inneren Rohres 1 teleskopartig eingreift. Das Rohrstück 20 sitzt damit locker und ohne weitere Abdichtung auf dem inneren Rohr 1. Auf dem Außenumfang des Rohrstückes 20 sind die als Drallkörper dienenden Abstandshalter 3 aufgebracht. Die Abstandshalter 3 sind über eine Schweißnaht 21 mit einer Hülse 22 verbunden, die ihrerseits über die Schweißnaht 13 an dem Rohrabschnitt 18 und dem äußeren Rohr 2 angeschweißt ist. Das Rohrstück 20 läßt sich damit konzentrisch zu dem äußeren Rohr 2 einsetzen, wobei aufgrund der axialen Dehnmöglichkeit ein Verschieben aus der koaxialen Anordnung verhindert wird. Ein solches verschieben würde zu einseitigen Erosionserscheinungen an dem Düsenkörper führen.

Das den engen Ringspalt 5 durchströmende gasförmige Zerstäubungsmedium tritt mit erhöhter Geschwindigkeit als Ringstrom in den Düsenkörper 10 ein und trifft dort auf den zentralen, über das innere Rohr 1 zugeführten Brennstoffstrom. Durch die Abstimmung der Strömungsgeschwindigkeit des Zerstäubermediums in dem Ringspalt 5 und der Strömungsgeschwindigkeit in dem konischen Teil des Düsenkörpers 10 wird eine gute Zerstäubung der Brennstoffsuspension erreicht. Vor dem Auftreffen auf den aus dem inneren Rohr 1 austretenden Brennstoffstrom wird dem Zerstäubermedium durch die als Drallkörper dienenden Abstandshalter 3 ein Drall aufgezwungen, der die Zerstäuberqualität verbessert.

## Patentansprüche

1. Brennerlanze zum Zerstäuben einer Kohle-Wasser-Suspension mit Hilfe eines gasförmigen Zerstäubungsmediums, bestehend aus einem inneren, die Suspension führenden Rohr (1), aus einem äußeren, das innere Rohr (1) unter Bildung eines das Zerstäubungsmedium führenden und einen Drallkörper aufnehmenden Ringspaltes (5) in einem radialen Abstand umgebenden Rohr (2) und aus einem sich in Fließrichtung der Suspension verengenden, mit dem inneren und dem äußeren Rohr (1, 2) in Verbindung stehenden Düsenkörper (10), dadurch gekennzeichnet, daß das äußere Rohr (2) das innere Rohr (1) in der Längserstreckung der Brennerlanze überragt und in diesem Teil den Düsenkörper (10) aufnimmt, daß der Außendurchmesser des Düsenkörpers (10) dem Innendurchmesser des äußeren Rohres (2) entspricht, daß der Innenquerschnitt des Düsenkörpers (10) ausgehend von dem Innenquerschnitt des äußeren Rohres sich bis auf eine mittige Austrittsöffnung (11) verengt und daß der Düsenkörper (10) einen Zentriwinkel von 35 bis 45, vorzugsweise 40° aufweist.

2. Brennerlanze nach Anspruch 1, dadurch gekennzeichnet, das vordere Ende des inneren Rohres (1) aus einem Rohrstück (20) besteht, das an dem äußeren Rohr (2) befestigt ist und teleskopartig in das innere Rohr (1) eingreift.

3. Brennerlanze nach Anspruch 2, dadurch gekennzeichnet, daß der Drallkörper auf dem Außenumfang des Rohrabstückes (20) angeordnet ist und daß das Rohrstück (20) über den Drallköper an dem äußeren Rohr (2) befestigt ist.

4. Brennerlanze nach einem der Ansprüche 1 bis 3, dadurch gekennzeichnet, daß der Düsenkörper (10) auswechselbar an dem äußeren Rohr (2) befestigt ist.

5. Brennerlanze nach einem der Ansprüche 1 bis 4, dadurch gekennzeichnet, daß der Düsenkörper (10) aus Keramik besteht.

## Claims

1. Burner lance for atomising a coal-in-water suspension with the aid of a gaseous atomising medium and consisting of an inner tube (1) conducting the suspension, of an outer tube (2) surrounding the inner tube (1) at a radial spacing whilst forming an annular gap (5) receiving a swirl body and conducting the atomising medium and of a nozzle body (10) standing in communication with the inner tube (1) and the outer tube (2) and narrowing in flow direction of the suspension, characterised thereby, that the outer tube (2) projects beyond the inner tube (1) in the longitudinal extent of the burner lance and receives the nozzle body (10) in this part, that the external diameter of the nozzle body (10) corresponds with the internal diameter of the outer tube (2), that the internal cross-section of the nozzle body (10) narrows, starting from the internal cross-section of the outer tube, to a central exit opening (11) and that the nozzle body (10) displays a sector angle of 35 to 45, preferably 40°.

2. Burner lance according to claim 1, characterised thereby, that the forward end of the the inner tube (1) consists of a pipe member (20), which is fastened at the outer tube (2) and engages in the manner of a telescope into the inner tube (1).

3. Burner lance according to claim 2, characterised thereby, that the swirl body is arranged on the external circumference of the pipe member (20) and that the pipe member (20) is fastened at the outer tube (2) by way of the swirl body.

4. Burner lance according to one of the claims 1 to 3, characterised thereby, that the nozzle body (10) is fastened at the outer tube (2) to be exchangeable.

5. Burner lance according to one of the claims 1 to 4, characterised thereby, that the nozzle body (10) consists of ceramic material.

## Revendications

1. Lance de brûleur permettant la pulvérisation d'une suspension eau-charbon, à l'aide d'un milieu de pulvérisation gazeux, constituée d'un tube intérieur (1), guidant la suspension, d'un tube extérieur (2), concentrique et équidistant du tube intérieur (1) en ménageant un interstice annulaire (5) permettant de diriger le milieu de pulvérisation et recevant un corps de mise en rotation et un corps de buse (10) allant en se rétrécissant dans la direction de l'écoulement de la suspension, relié aux tubes intérieur et extérieur (1, 2), caractérisée en ce que le tube extérieur (2) dépasse le tube intérieur (1) dans la direction longitudinale de la lance de brûleur et reçoit dans cette partie le corps de buse (10), en ce que le diamètre extérieur de ce dernier correspond au diamètre intérieur du tube extérieur (2), en ce que la section transversale intérieure du corps de buse (10) va en se rétrécissant, en partant de la section transversale intérieure du tube extérieur jusqu'à une ouverture de sortie médiane (11), et en ce que le corps de buse (10) fait un angle par rapport au centre compris de 35 à 45°, mais faisant de préférence 40°.

2. Lance de brûleur selon la revendication 1, caractérisée en ce que l'extrémité avant du tube intérieur (1) est constituée d'une pièce tubulaire (20) fixée au tube extérieur (2) et s'engageant de façon télescopique dans le tube intérieur (1).

3. Lance de brûleur selon la revendication 2, caractérisée en ce que le corps de mise en rotation est disposé sur la périphérie extérieure de la pièce tubulaire (20) et en ce que cette pièce tubulaire (20) est fixée sur le tube extérieur (2) par l'intermédiaire du corps de mise en rotation.

4. Lance de brûleur selon l'une des revendications 1 à 3, caractérisée en ce que le corps de buse (10) est fixé de façon amovible sur le tube extérieur (2).

5. Lance de brûleur selon l'une des revendications 1 à 4, caractérisée en ce que le corps de buse (10) est en céramique.
